# EUROPÄISCHE PATENTSCHRIFT

(11) **EP 2 580 807 B1**
(45) Veröffentlichungstag und Bekanntmachung des Hinweises auf die Patenterteilung: **24.07.2019**
(21) Anmeldenummer: 11733603.2
(22) Anmeldetag: 14.06.2011
(51) Int. Cl.: H01Q 1/12, H01Q 1/44, H01Q 1/48, H01Q 1/50

(54) **ANTENNENANORDNUNG MIT VERBESSERTEM SIGNAL/RAUSCHVERHÄLTNIS**
ANTENNA STRUCTURE WITH IMPROVED SIGNAL/NOISE RATIO
STRUCTURE D'ANTENNE AVEC RAPPORT SIGNAL/BRUIT AMÉLIORÉ

(30) Priorität: 14.06.2010 EP 10165892
(43) Veröffentlichungstag der Anmeldung: 17.04.2013
(73) Patentinhaber: Saint-Gobain Glass France, 92400 Courbevoie (FR)
(72) Erfinder: VORTMEIER, Gunther, 52134 Herzogenrath (DE); DEGEN, Christoph, 52072 Aachen (DE); DROSTE, Stefan, 52134 Herzogenrath (DE)
(74) Vertreter: Gebauer, Dieter Edmund
(86) Internationale Anmeldenummer: PCT/EP2011/059807
(87) Internationale Veröffentlichungsnummer: WO 2011/157689

(56) Entgegenhaltungen:
- EP-A2- 0 961 342
- WO-A1-93/23890
- WO-A1-2004/100311
- FR-A1- 2 608 844
- US-A- 5 285 048

## Beschreibung

Die Erfindung betrifft eine Antennenanordnung mit einer Flächenantenne zum Empfangen von elektromagnetischen Wellen, sowie ein Verfahren zum Betreiben einer Antennenanordnung.

Substrate mit elektrisch leitfähigen Beschichtungen sind in der Patentliteratur bereits vielfach beschrieben worden. Lediglich beispielhaft sei diesbezüglich auf die Druckschriften DE 19858227 C1, DE 10200705286, DE 102008018147 A1 und DE 102008029986 A1 verwiesen. In aller Regel dient die leitfähige Beschichtung zur Reflexion von Wärmestrahlen und sorgt somit beispielsweise in Kraftfahrzeugen oder in Gebäuden für eine Verbesserung des thermischen Komforts. Vielfach wird sie auch als Heizschicht verwendet, um eine transparente Scheibe vollflächig elektrisch zu beheizen.

Wie beispielsweise aus den Druckschriften DE 10106125 A1, DE 10319606 A1, EP 0720249 A2, US 2003/0112190 A1 und DE 19843338 C2 bekannt ist, lassen sich transparente Beschichtungen wegen ihrer elektrischen Leitfähigkeit auch als Flächenantennen zum Empfangen von elektromagnetischen Wellen einsetzen. Dazu wird die leitfähige Beschichtung mit einer Koppelelektrode galvanisch oder kapazitiv gekoppelt und das Antennensignal im Randbereich der Scheibe zur Verfügung gestellt. Gewöhnlich wird das Antennensignal einem Antennenverstärker zugeführt, der speziell in Kraftfahrzeugen mit der elektrisch leitfähigen Karosserie verbunden ist, wobei durch diese elektrische Verbindung ein hochfrequenztechnisch wirksames Bezugspotenzial für das Antennensignal vorgegeben wird. Die nutzbare Antennenspannung ergibt sich aus der Differenz zwischen dem Bezugspotenzial und dem Potenzial des Antennensignals.

Das US-Patent Nr. 5285048 A zeigt einen Antennenaufbau mit zwei Drahtantennen, die induktiv und kapazitiv gekoppelt sind. Über eine Kapazität können hochfrequente Antennensignale an Masse geleitet werden. Weiterer Stand der Technik kann der internationalen Patentanmeldung WO 2004/100311 A1, der internationalen Patentanmeldung WO 93/23890 A1, der europäischen Patentanmeldung EP 0 961 342 A2 und der französischen Patentanmeldung FR 2 608 844 entnommen werden.

Nun können mit der Flächenantenne aufgrund der großen Antennenfläche innerhalb eines relativ großen Raumbereichs elektromagnetische Signale empfangen werden. Dies hat beispielsweise in Kraftfahrzeugen zur Folge, dass neben den Nutzsignalen auch unerwünschte Störsignale von elektrischen Geräten wie Kameras, Sensoren, Instrumententafel, Motorsteuergerät und dergleichen von der Flächenantenne empfangen werden können. Durch diese Störsignale kann sich das Signal/Rausch-Verhältnis (SNR = signal noise ratio) der Flächenantenne deutlich verschlechtern.

Eine übliche Vorgehensweise zur Verbesserung des Signal/Rausch-Verhältnisses besteht darin, Störsignale zu vermeiden, indem die Störquellen entstört und abgeschirmt werden. Zudem kann der Einfluss von Störsignalen verringert werden, wenn ein relativ großer geometrischer Abstand zwischen Störquellen und Flächenantenne eingehalten wird. In der Praxis ist die Verwirklichung diese Vorgaben allerdings meist mit Schwierigkeiten verbunden. Einerseits ist eine Entstörung und Abschirmung von Störquellen technisch aufwändig und mit relativ hohen Kosten verbunden. Andererseits kann ein entsprechend großer räumlicher Abstand zwischen Störquellen und Flächenantenne häufig nicht eingehalten werden, beispielsweise im Falle eines Frontmotors und einer an der Windschutzscheibe aufgebrachten Flächenantenne. Erschwerend kommt hinzu, dass in modernen Fahrzeugen oftmals elektrische Geräte im Bereich des Fußpunkts des Innenrückspiegels vorgesehen sind, die als Störquellen für eine Flächenantenne an der Windschutzscheibe wirken können. Eine sinnvolle Abhilfe kann gegebenenfalls nur dadurch erreicht werden, dass die Flächenantenne an der Heckscheibe aufgebracht wird.

Demgegenüber besteht die Aufgabe der vorliegenden Erfindung darin, herkömmliche Antennenanordnungen mit einer Flächenantenne so weiterzubilden, dass Nutzsignale trotz des Vorliegens von Störquellen, die Störsignale an die Flächenantenne abstrahlen, mit einem zufriedenstellenden Signal/Rausch-Verhältnis empfangen werden können. Weiterhin soll eine solche Antennenanordnung in der Serienfertigung einfach und kostengünstig herstellbar sein, sowie zuverlässig und sicher funktionieren. Diese und weitere Aufgaben werden nach dem Vorschlag der Erfindung durch eine Antennenanordnung (System) und ein Verfahren zum Betreiben einer Antennenanordnung mit den Merkmalen der nebengeordneten Patentansprüche gelöst. Vorteilhafte Ausgestaltungen der Erfindung sind durch die Merkmale der Unteransprüche angegeben.

Die Antennenanordnung der vorliegenden Erfindung umfasst mindestens ein elektrisch isolierendes, transparentes Substrat, sowie zumindest eine elektrisch leitfähige, transparente Beschichtung, die eine Oberfläche des Substrats zumindest abschnittsweise bedeckt und zumindest abschnittsweise als flächenförmige Antenne (Flächenantenne) zum Empfangen von elektromagnetischen Wellen dient. Die leitfähige Beschichtung ist zur Verwendung als Flächenantenne geeignet ausgebildet und kann zu diesem Zweck das Substrat großflächig bedecken. Die Antennenanordnung kann beispielsweise ein Einscheibenglas oder eine Verbundscheibe umfassen. Die Verbundscheibe umfasst in der Regel zwei vorzugsweise transparente erste Substrate, welche einer Innen- und Außenscheibe entsprechen, die durch zumindest eine thermoplastische Klebeschicht fest miteinander verbunden sind, wobei sich die leitfähige Beschichtung auf zumindest einer Oberfläche zumindest eines der beiden ersten Substrate der Verbundscheibe befinden kann. Zudem kann die Verbundscheibe mit einem weiteren, vom ersten Substrat verschiedenen zweiten Substrat versehen sein, das sich zwischen den beiden ersten Substraten befindet. Das zweite Substrat kann zusätzlich oder alternativ zu den ersten Substraten als Träger für die leitfähige Beschichtung dienen, wobei zumindest eine Oberfläche des zweiten Substrats mit der leitfähigen Beschichtung versehen ist.

Die erfindungsgemäße Antennenanordnung umfasst weiterhin mindestens eine mit der leitfähigen Beschichtung elektrisch gekoppelte erste Koppelelektrode zum Auskoppeln von Nutzsignalen aus der Flächenantenne. Die erste Koppelelektrode kann beispielsweise kapazitiv oder galvanisch mit der leitfähigen Beschichtung gekoppelt sein.

Weiterhin umfasst die Antennenanordnung mindestens eine Störquelle, die so angeordnet ist, dass Störsignale von der Flächenantenne elektromagnetisch empfangbar sind, sowie eine als Masse wirkende, elektrisch leitfähige Struktur, beispielsweise eine metallische Fahrzeugkarosserie oder ein metallischer Fensterrahmen, eines Kraftfahrzeugs. Ferner umfasst die erfindungsgemäße Antennenanordnung mindestens eine mit der leitfähigen Beschichtung elektrisch gekoppelte zweite Koppelelektrode zum kapazitiven Auskoppeln von von der Flächenantenne empfangenen Störsignalen der zumindest einen externen Störquelle aus der Flächenantenne. Die zweite Koppelelektrode kann kapazitiv oder galvanisch mit der leitfähigen Beschichtung gekoppelt sein. Demnach dient die erfindungsgemäße Antennenanordnung insbesondere zum Auskoppeln von Störsignalen aus der Flächenantenne, die von der Flächenantenne als elektromagnetische Wellen empfangen wurden, d.h., die Störsignale werden nicht über eine galvanische oder kapazitive Kopplung durch ein separates elektrisches Bauteil (Kondensator) in die Flächenantenne
elektrisch übertragen, sondern von der Flächenantenne in ihrer Eigenschaft als Antenne empfangen.

Erfindungsgemäß ist die mindestens eine zweite Koppelelektrode mit der als elektrische Masse wirkenden, leitfähigen Struktur kapazitiv gekoppelt, wobei die zweite Koppelelektrode über eine erste Koppelfläche verfügt und die leitfähige Struktur über eine mit der ersten Koppelfläche kapazitiv gekoppelte zweite Koppelfläche (Koppelgegenfläche) verfügt. Die kapazitiven Koppelflächen der mindestens einen zweiten Koppelelektrode und der als elektrische Masse wirkenden, elektrisch leitfähigen Struktur sind für eine kapazitive Kopplung geeignet ausgebildet, d.h. sie sind mit einem geeigneten Zwischenabstand in Gegenüberstellung angeordnet.

Dabei sind die kapazitiv gekoppelten Koppelflächen so ausgebildet, dass sie für einen vorbestimmbaren Frequenzbereich, welcher dem Frequenzbereich der aus der Flächenantenne auszukoppelnden Störsignale entspricht, selektiv durchlässig sind, d.h. für hiervon verschiedene Frequenzen sind die kapazitiven Koppelflächen nicht durchlässig. Insbesondere sind die kapazitiven Koppelflächen für einen Frequenzbereich oberhalb einer Grenz- bzw. Durchlassfrequenz von 170 MHz selektiv durchlässig, entsprechend dem Frequenzbereich der terrestrischen Bänder III-V, die von einer Linienantenne gut empfangen werden können. Die gewünschte Frequenzselektivität kann in einfacher Weise durch Größe und Zwischenabstand der kapazitiv gekoppelten Koppelflächen eingestellt werden, d.h. Größe und Zwischenabstand der kapazitiven Koppelflächen sind dazu ausgebildet, für den Frequenzbereich der Störsignale der Störquelle(n) durchlässig zu sein.

Erfindungsgemäß ist die mindestens eine zweite Koppelelektrode in Form eines vorspringenden (flächigen) Randabschnitts der leitfähigen Beschichtung ausgebildet, wobei der vorspringende Randabschnitt dazu ausgebildet ist, in Gegenüberstellung mit der zweiten Koppelfläche der als Masse wirkenden leitfähigen Struktur kapazitiv gekoppelt zu sein. Durch diese Maßnahme ist eine in der Serienfertigung besonders einfache und kostengünstige Realisierung des erfindungsgemäßen Antennenanordnung ermöglicht, da die zumindest eine zweite Koppelelektrode als Abschnitt der leitfähigen Beschichtung hergestellt werden kann. Denkbar wäre aber auch, die zweite Koppelelektrode beispielsweise aus einem Metallfolienstreifen herzustellen, der mit der leitfähigen Beschichtung galvanisch oder kapazitiv gekoppelt wird.

In der erfindungsgemäßen Antennenanordnung ist es von Vorteil, wenn die mindestens eine zweite Koppelektrode zum Auskoppeln der Störsignale aus der Flächenantenne nahe der ersten Koppelelektrode zum Auskoppeln der Nutzsignale aus der Flächenantenne angeordnet ist. Allgemein werden Antennensignale an den verschiedenen Koppelelektroden je nach Potentialdifferenz und Abstand zu einem Flächenabschnitt der als Flächenantenne dienenden leitfähigen Beschichtung ausgekoppelt: je größer die Potentialdifferenz zwischen einem Flächenabschnitt der leitfähigen Beschichtung und der Koppelelektrode und je kleiner die Entfernung zu diesem Flächenabschnitt ist, desto mehr Signal wird die Koppelelektrode auskoppeln (und desto weniger Signal wird dann an einer weiteren, "konkurrierenden" Koppelelektrode ausgekoppelt). In der erfindungsgemäßen Antennenanordnung kann durch die räumlich nahe Anordnung der ersten Koppelelektrode und der mindestens einen zweiten Koppelelektrode in vorteilhafter Weise erreicht werden, dass beim Signalempfang auftretende Potenzialdifferenzen im Wesentlichen gleich für beide Koppelelektroden sind. Durch das frequenzselektive Durchlassverhalten der mindestens einen zweiten Koppelelektrode kann weiterhin erreicht werden, dass Störsignale über die zweite Koppelelektrode und Nutzsignale über die erste Koppelelektrode ausgekoppelt werden. Durch die räumlich nahe Anordnung der ersten Koppelelektrode und der mindestens einen zweiten Koppelelektrode kann zudem erreicht werden, dass Störsignale aller auf die Flächenantenne einwirkenden Störquellen oberhalb der Grenz- bzw. Durchlassfrequenz der zweiten Koppelelektrode zuverlässig und sicher aus der Flächenantenne ausgekoppelt werden. Das Signal/Rausch-Verhältnis der Flächenantenne kann dadurch deutlich verbessert werden. Als "nah" wird eine Anordnung der ersten Koppelelektrode und der mindestens einen zweiten Koppelelektrode verstanden, wenn die Koppelelektroden die genannten gewünschten Effekte bewirken. Insbesondere kann die mindestens eine zweite Koppelelektrode zu diesem Zweck einen Abstand von der ersten Koppelelektrode haben, der geringer als ein Viertel der minimalen Wellenlänge der aus der Flächenantenne auszukoppelnden Störsignale ist. Durch diese Maßnahme kann das Signal/Rauschverhältnis der Flächenantenne besonders gut verbessert werden.

Bei einer weiteren vorteilhaften Ausgestaltung der erfindungsgemäßen Antennenanordnung ist die zweite Koppelelektrode zwischen einer Flächenzone der leitfähigen Beschichtung (im Weiteren als "Störquellenflächenzone" bezeichnet), deren Punkte sich dadurch auszeichnen, dass sie einen kürzesten Abstand von der im Allgemeinen körperlich ausgebildeten Störquelle haben, und der ersten Koppelelektrode angeordnet. Dabei können die Punkte der Störquellenflächenzone insbesondere einen kürzesten senkrechten Abstand zur Störquelle haben. Die Störquellenflächenzone kann beispielsweise einer Projektionszone entsprechen, welche sich durch Projektion, insbesondere orthogonale Parallelprojektion, der Störquelle auf die leitfähige Beschichtung ergibt. Die im Allgemeinen körperliche Störquelle kann in der Projektion als flächig ausgedehnter Körper aufgefasst werden. Durch die zwischen der Störquellenflächenzone und der ersten Koppelektrode angeordnete zweite Koppelelektrode kann in vorteilhafter Weise ein räumlich selektives Auskoppeln von Störsignalen aus der Flächenantenne erfolgen, ohne dabei den Empfang von Nutzsignalen wesentlich zu beeinträchtigen. Aufgrund der Abstandsbedingung zwischen Störquelle und Störquellenflächenzone werden Störsignale der Störquelle in der Störquellenflächenzone mit einer größten Signalamplitude bzw. Signalintensität empfangen. Beim Signalempfang der Störsignale auftretende Potenzialdifferenzen zwischen einem die Störquellenflächenzone enthaltenden Flächenabschnitt der leitfähigen Beschichtung und der zweiten Koppelelektrode sind somit größer als Potenzialdifferenzen zwischen diesem Flächenabschnitt und der ersten Koppelelektrode, so dass die Störsignale überwiegend von der zweiten Koppelelektrode ausgekoppelt werden. Allgemein hängt die Form der Störquellenflächenzone von der Form der Störquelle ab. Zudem kann durch die räumliche Lage der zweiten Koppelelektrode zwischen der Störquellenflächenzone und der ersten Koppelelektrode eine bevorzugte Auskopplung von Störsignalen durch die zweite Koppelektrode erreicht werden. Die erste Koppelelektrode kann weiterhin Nutzsignale aus Flächenabschnitten der Flächenantenne erhalten, die überwiegend von der ersten Koppelektrode ausgekoppelt werden. Das Signal/Rausch-Verhältnis der Flächenantenne kann dadurch deutlich verbessert werden. Von Vorteil kann es sein, wenn die mindestens eine zweite Koppelelektrode einen Abstand von der Störquellenflächenzone hat, der geringer ist als ein Viertel der minimalen Wellenlänge der Störsignale, wodurch eine weitere Verbesserung des Signal/Rauschverhältnisses der Flächenantenne erreicht werden kann.

Bei einer weiteren vorteilhaften Ausgestaltung der erfindungsgemäßen Antennenanordnung ist die mindestens eine zweite Koppelelektrode nahe einer Störquellenflächenzone der leitfähigen Beschichtung, deren Punkte einen kürzesten Abstand von der mindestens einen Störquelle und somit eine größte Signalamplitude bezüglich der Störsignale der Störquelle haben, angeordnet. Durch die zweite Koppelelektrode kann in vorteilhafter Weise ein räumlich selektives Auskoppeln von Störsignalen aus der Flächenantenne erfolgen, ohne hierbei den Empfang von Nutzsignalen wesentlich zu beeinträchtigen. Die nahe Anordnung der zweiten Koppelelektrode an der Störquellenflächenzone bewirkt beim Empfang der Störsignale der Störquelle Potenzialdifferenzen zwischen einem die Störquellenflächenzone enthaltenden Flächenabschnitt der Flächenantenne und der zweiten Koppelelektrode, die größer sind als Potenzialdifferenzen zwischen diesem Flächenabschnitt und der ersten Koppelelektrode, so dass die Störsignale überwiegend von der zweiten Koppelelektrode ausgekoppelt werden. Die erste Koppelelektrode kann weiterhin Nutzsignale aus Flächenabschnitten der Flächenantenne erhalten, in denen Potenzialdifferenzen auftreten, die größer sind als Potenzialdifferenzen zwischen einem die Störquellenflächenzone enthaltenden Flächenabschnitt und der ersten Koppelelektrode. Das Signal/Rausch-Verhältnis der Flächenantenne kann dadurch deutlich verbessert werden. Von Vorteil kann es sein, wenn die mindestens eine zweite Koppelelektrode einen Abstand von der Störquellenflächenzone hat, der geringer ist als ein Viertel der minimalen Wellenlänge der Störsignale, wodurch das Signal/Rauschverhältnis der Flächenantenne weiter verbessert werden kann.

Erfindungsgemäß ist die erste Koppelelektrode mit einem ungeschirmten, linienförmigen Leiter, im Weiteren als "Antennenleiter" bezeichnet, elektrisch gekoppelt. Der Antennenleiter dient als Linienantenne zum Empfangen von elektromagnetischen Wellen. Dabei befindet sich der linienförmige Leiter außerhalb eines Raums, der durch orthogonale Parallelprojektion auf die als Projektionsfläche dienende Flächenantenne projizierbar ist, wodurch ein Antennenfußpunkt der Linienantenne zu einem gemeinsamen Antennenfußpunkt der Linien- und Flächenantenne wird. Die erste Koppelelektrode kann beispielsweise kapazitiv oder galvanisch mit dem linienförmigen Antennenleiter elektrisch gekoppelt sein. In dieser Ausgestaltung hat die Antennenanordnung somit einen hybriden Aufbau aus Flächen- und Linienantenne.

Der Antennenleiter dient als Linienantenne und ist zu diesem Zweck geeignet ausgebildet, das heißt, er verfügt über eine zum Empfang im gewünschten Frequenzbereich geeignete Form. Im Unterschied und in Abgrenzung zu Flächenstrahlern verfügen Linienantennen bzw. Linienstrahler über eine geometrische Länge (L), die deren geometrische Breite (B) um mehrere Größenordnungen übersteigt. Die geometrische Länge eines Linienstrahlers ist der Abstand zwischen Antennenfußpunkt und Antennenspitze, die geometrische Breite die hierzu senkrechte Abmessung. Für Linienstrahler gilt in der Regel der folgende Zusammenhang: L/B ≥ 100. Für deren geometrische Höhe (H) gilt in der Regel ein entsprechender Zusammenhang L/H ≥ 100, wobei unter der geometrischen Höhe (H) eine Abmessung zu verstehen ist, die sowohl senkrecht zur Länge (L) als auch senkrecht zur Breite (B) ist. Durch Linienstrahler kann im Bereich der terrestrischen Bänder II bis V ein zufrieden stellendes Antennensignal bereitgestellt werden. Gemäß einer Definition der Internationalen Fernmeldeunion (ITU = International Telecommunication Union) handelt es sich hierbei um den Frequenzbereich von 87,5 MHz bis 862 MHz (Band II: 87,5-108 MHz, Band III: 174-230 MHz, Band IV: 470-606 MHz, Band V: 606-862 MHz). Allerdings lässt sich durch Linienstrahler im vorgelagerten Frequenzbereich von Band I (47-68 MHz) keine zufrieden stellende Empfangsleistung mehr erzielen. Gleiches gilt auch für Frequenzen unterhalb von Band I.

Wesentlich in der hybriden Antennenanordnung ist, dass sich der Antennenleiter außerhalb eines durch eine Projektionsoperation definierten Raums befindet, welcher dadurch definiert ist, dass jeder Punkt des Raums durch eine orthogonale Parallelprojektion auf die als Projektionsfläche dienende, leitfähige Beschichtung bzw. Flächenantenne projizierbar ist. Falls die leitfähige Beschichtung nur abschnittsweise als Flächenantenne wirksam ist, dient als Projektionsfläche nur der als Flächenantenne wirksame Teil der leitfähigen Beschichtung. Der Antennenleiter befindet sich somit nicht in dem durch die Projektionsoperation definierten Raum. Wie üblich sind bei der Parallelprojektion die Projektionsstrahlen zueinander parallel und treffen im rechten Winkel auf die Projektionsfläche, welche im vorliegenden Fall durch die als Flächenantenne dienende, leitfähige Beschichtung bzw. deren als Flächenantenne wirksamer Teil gegeben ist, wobei sich das Projektionszentrum im Unendlichen befindet. Bei einem ebenen Substrat und einer demnach ebenen leitfähigen Beschichtung ist die Projektionsfläche eine die Beschichtung enthaltende Projektionsebene. Der besagte Raum wird durch eine (gedachte) Randfläche begrenzt, die am umlaufenden Rand der leitfähigen Beschichtung bzw. am umlaufenden Rand des als Flächenantenne wirksamen Teils der leitfähigen Beschichtung positioniert ist und senkrecht zur Projektionsfläche steht.

In der hybriden Antennenanordnung wird ein Antennenfußpunkt der Linienantenne zu einem gemeinsamen Antennenfußpunkt der Linien- und Flächenantenne. Wie üblich, umschreibt der Begriff "Antennenfußpunkt" einen elektrischen Kontakt zum Abgreifen empfangener Antennensignale, an dem insbesondere ein Bezug zu einem Referenzpotenzial (z.B. Masse) zur Bestimmung der Signalpegel der Antennensignale besteht. Die hybride Antennenanordnung ermöglicht somit in vorteilhafter Weise eine gute Empfangsleistung mit hoher Bandbreite, welche die günstigen Empfangseigenschaften des Flächenstrahlers in den Frequenzbereichen der Bänder I und II mit den günstigen Empfangseigenschaften des Linienstrahlers in den Frequenzbereichen der Bänder II bis V kombiniert. Durch die Positionierung des Linienstrahlers außerhalb des durch orthogonale Parallelprojektion auf die Flächenantenne projizierbaren Raums kann eine elektrische Belastung des Linienstrahlers durch den Flächenstrahler in besonders vorteilhafter Weise vermieden werden. Die hybride Antennenanordnung macht somit den vollständigen Frequenzbereich der Bänder I bis V mit einer zufrieden stellenden Empfangsleistung beispielsweise für eine als Antennenscheibe dienende Windschutzscheibe verfügbar.

In der hybriden Antennenanordnung kann der Antennenleiter für einen Empfang im Bereich der terrestrischen Bänder III-V speziell angepasst sein und zu diesem Zweck vorzugsweise eine Länge von mehr als 100 Millimeter (mm) und eine Breite von weniger als 1 mm sowie eine Höhe von weniger als 1 mm, entsprechend einem Verhältnis Länge/Breite ≥ 100 bzw. L/H ≥ 100 aufweisen. Für den gewünschten Zweck ist es weiterhin bevorzugt, wenn der Antennenleiter einen Widerstandsbelag von weniger als 20 Ohm/m, besonders bevorzugt weniger als 10 Ohm/m, aufweist. Weiterhin kann in der hybriden Antennenanordnung die erste Koppelelektrode so mit der leitfähigen Beschichtung elektrisch gekoppelt sein, dass die Empfangsleistung (Signalpegel) der Flächenantenne möglichst hoch ist. Diese Maßnahme ermöglicht in vorteilhafter Weise eine Optimierung des Signalpegels der Flächenantenne zur Verbesserung der Empfangseigenschaften der hybriden Antennenanordnung. Weiterhin kann in der hybriden Antennenanordnung der gemeinsame Antennenfußpunkt von Flächen- und Linienantenne durch einen Anschlussleiter mit einer elektronischen Signalverarbeitungseinrichtung zur Verarbeitung empfangener Antennensignale, beispielsweise ein Antennenverstärker, elektrisch leitend verbindbar sein, wobei der Anschlusskontakt so angeordnet ist, dass die Länge des Anschlussleiters möglichst kurz ist. Diese Maßnahme ermöglicht in vorteilhafter Weise, dass für den Anschlussleiter nicht zwingend ein spezifischer Hochfrequenzleiter mit Signalleiter und zumindest einem mitgeführten Masseleiter verwendet wird, sondern dass aufgrund der kurzen Signalübertragungsstrecke ein kostengünstiger nicht spezifisch für die Hochfrequenzleitung vorgesehener Signalleiter wie ein ungeschirmter Litzendraht oder bandförmiger Flachleiter verwendet werden kann, der zudem durch eine relativ wenig aufwändige Verbindungstechnik verbindbar ist. Hierdurch können in erheblichem Umfang Kosten bei der Herstellung der hybriden Antennenanordnung eingespart werden. Weiterhin kann in der hybriden Antennenanordnung die leitfähige Beschichtung die Oberfläche des Substrats bis auf einen umlaufenden, elektrisch isolierten Randstreifen bedecken, wobei sich der Antennenleiter innerhalb eines Raums befindet, der durch orthogonale Parallelprojektion auf den als Projektionsfläche dienenden Randstreifen projizierbar ist. Zu diesem Zweck kann der Antennenleiter beispielsweise im Bereich des Randstreifens auf das Substrat aufgebracht sein. Diese Maßnahme ermöglicht eine besonders einfache Herstellung der hybriden Antennenanordnung. Für den Fall, dass die hybride Antennenanordnung in Form einer Verbundscheibe realisiert ist, kann sich die leitfähige Beschichtung auf einer Oberfläche des zumindest einen Substrats und der linienförmige Antennenleiter auf einer hiervon verschiedenen Oberfläche desselben oder eines hiervon verschiedenen Substrats befinden. Durch diese Maßnahme kann eine besonders einfache Herstellung der erfindungsgemäßen hybriden Antennenanordnung realisiert werden. Weiterhin können in der hybriden Antennenanordnung die erste Koppelelektrode und der Antennenleiter durch einen ersten Verbindungsleiter elektrisch leitend miteinander verbunden sein, wodurch insbesondere die Möglichkeit geschaffen wird, die erste Koppelelektrode unabhängig von der elektrischen Anbindung zum linienförmigen Antennenleiter zu gestalten, wodurch die Leistung der hybriden Antennenanordnung verbessert werden kann. Weiterhin kann sich in der hybriden Antennenanordnung der Antennenleiter auf einer Oberfläche des zumindest einen Substrats und der gemeinsame Antennenfußpunkt auf einer hiervon verschiedenen Oberfläche desselben oder eines hiervon verschiedenen Substrats befinden. Zu diesem Zweck sind der Antennenleiter und der gemeinsame Antennenfußpunkt durch einen zweiten Verbindungsleiter miteinander elektrisch leitend verbunden. Durch diese Maßnahme kann insbesondere die elektrische Verbindung des gemeinsamen Antennenfußpunkts mit der nachgeschalteten Antennenelektronik in besonders einfacher Weise realisiert werden. Weiterhin kann in der hybriden Antennenanordnung der linienförmige Antennenleiter aus einer metallischen Druckpaste, beispielsweise im Siebdruckverfahren, auf das zumindest eine Substrat gedruckt oder in Form eines Drahts verlegt sein, wodurch eine besonders einfache Herstellung des Antennenleiters ermöglicht ist. Weiterhin kann in der hybriden Antennenanordnung zumindest einer der Leiter, gewählt aus erster Koppelelektrode, erster Verbindungsleiter und zweiter Verbindungsleiter, zum Rand des zumindest einen Substrats führen und als Flachleiter mit einer im Bereich des Rands verjüngten Breite ausgebildet sein. Durch diese Maßnahme kann in vorteilhafter Weise eine verringerte Koppelfläche am Substratrand beispielsweise beim Austritt des Leiters aus der Verbundscheibe zur Verminderung einer kapazitiven Kopplung mit der elektrisch leitfähigen Fahrzeugkarosserie erreicht werden. Weiterhin können in der hybriden Antennenanordnung die Linienantenne und die erste Koppelelektrode, sowie die beiden Verbindungsleiter (falls vorhanden) von einer opaken Maskierungsschicht verdeckt sein, wodurch die optische Erscheinung der Antennenanordnung verbessert werden kann. Weiterhin kann in der hybriden Antennenanordnung die leitfähige Beschichtung mindestens zwei flächenförmige Segmente umfassen, die durch mindestens einen linienförmigen, elektrisch isolierenden Bereich voneinander isoliert sind. Zudem ist mindestens ein flächenförmiges Segment durch linienförmig elektrisch isolierende Bereiche unterteilt. Von besonderem Vorteil ist es, wenn ein insbesondere umlaufender Randbereich der leitfähigen Beschichtung eine Vielzahl flächenförmiger Segmente aufweist, die durch linienförmig elektrisch isolierende Bereiche unterteilt sind. Bezüglich einer solchen Segmentierung der leitfähigen Beschichtung wird auf die unveröffentlichte internationale Patentanmeldung PCT/EP2009/066237 verwiesen.

In besonders vorteilhafter Weise können in der hybriden Antennenanordnung Störsignale aus der Flächenantenne ausgekoppelt werden, die in einem Frequenzbereich liegen, welcher von der Linienantenne gut empfangen werden kann, nämlich der Frequenzbereich der terrestrischen Bänder III-V oberhalb von 170 MHz. Somit treten keinerlei Einbußen im Nutzsignalanteil der Flächenantenne auf. Demnach verfügt die zweite Koppelelektrode vorzugsweise über einen Hochpassbereich entsprechend dem Frequenzbereich der terrestrischen Bänder III-V, insbesondere entsprechend dem Frequenzbereich der terrestrischen Bänder IV und V.

Gezeigt ist weiterhin ein Antennenaufbau mit unter anderem mindestens einem elektrisch isolierenden, insbesondere transparenten Substrat, mindestens einer elektrisch leitfähigen, insbesondere transparenten Beschichtung, die eine Oberfläche des Substrats zumindest abschnittsweise bedeckt und zumindest abschnittsweise als Flächenantenne zum Empfangen von elektromagnetischen Wellen dient, mindestens einer mit der leitfähigen Beschichtung elektrisch gekoppelten ersten Koppelelektrode zum Auskoppeln von Nutzsignalen aus der Flächenantenne, und mindestens einer mit der leitfähigen Beschichtung elektrisch gekoppelten zweiten Koppelelektrode zum Auskoppeln von Störsignalen zumindest einer Störquelle aus der Flächenantenne, wobei die mindestens eine zweite Koppelelektrode über eine erste Koppelfläche verfügt, die dazu ausgebildet ist, mit einer zweiten Koppelfläche einer als elektrische Masse wirkenden, elektrisch leitfähigen Struktur kapazitiv gekoppelt zu werden, wobei die erste Koppelfläche so ausgebildet ist, dass sie gemeinsam mit der zweiten Koppelfläche für einen Frequenzbereich, der den aus der Flächenantenne auszukoppelnden Störsignalen entspricht, selektiv durchlässig ist.

Bei einer Ausgestaltung ist die wenigstens eine zweite Koppelelektrode in Form eines vorspringenden Randabschnitts der leitfähigen Beschichtung ausgebildet. Gezeigt ist weiterhin die Verwendung eines wie oben beschriebenen Antennenaufbaus als funktionales und/oder dekoratives Einzelstück und als Einbauteil in Möbeln, Geräten und Gebäuden, sowie in Fortbewegungsmitteln zur Fortbewegung auf dem Lande, in der Luft oder zu Wasser, insbesondere in Kraftfahrzeugen beispielsweise als Windschutzscheibe, Heckscheibe, Seitenscheibe und/oder Glasdach.

Die Erfindung erstreckt sich weiterhin auf ein Verfahren zum Betreiben einer solchen Antennenanordnung, bei welchem Nutzsignale über die erste Koppelelektrode und Störsignale selektiv über die zweite Koppelektrode aus der Flächenantenne ausgekoppelt werden.

Das Verfahren umfasst die folgenden Schritte:
- Empfangen von Nutzsignalen mittels einer Flächenantenne, welche in Form einer auf mindestens ein elektrisch isolierendes, insbesondere transparentes, Substrat aufgebrachten elektrisch leitfähigen, transparenten Beschichtung ausgebildet ist,
- Auskoppeln der Nutzsignale aus der Flächenantenne mittels einer mit der Beschichtung elektrisch gekoppelten ersten Koppelelektrode, wobei die erste Koppelelektrode mit einem ungeschirmten, linienförmigen Antennenleiter, der als Linienantenne zum Empfangen von elektromagnetischen Wellen dient, elektrisch gekoppelt ist, wobei sich der linienförmige Antennenleiter außerhalb eines Raums befindet, der durch orthogonale Parallelprojektion auf die als Projektionsfläche dienende Flächenantenne projezierbar ist, wodurch ein Antennenfußpunkt der Linienantenne zu einem gemeinsamen Antennenfußpunkt der Linien- und Flächenantenne wird,
- selektives Auskoppeln von von der Flächenantenne (elektromagnetisch) empfangenen Störsignalen zumindest einer Störquelle aus der Flächenantenne mittels einer mit der Beschichtung elektrisch gekoppelten zweiten Koppelelektrode, welche mit einer als Masse wirkenden leitfähigen Struktur, beispielsweise eine metallische Fahrzeugkarosserie oder ein metallischer Fensterrahmen, kapazitiv gekoppelt ist, wobei die zweite Koppelelektrode über eine erste Koppelfläche und die leitfähige Struktur über eine mit der ersten Koppelfläche kapazitiv gekoppelte zweite Koppelfläche (Koppelgegenfläche) verfügt.

Erfindungsgemäß werden die von der Flächenantenne empfangenen Störsignale über mindestens eine in Form eines vorspringenden Randabschnitts der leitfähigen Beschichtung ausgebildete zweite Koppelelektrode aus der Flächenantenne ausgekoppelt.

Das erfindungsgemäße Verfahren kann insbesondere in der oben beschriebenen erfindungsgemäßen Antennenanordnung realisiert sein.

Es versteht sich, dass die verschiedenen Ausgestaltungen der erfindungsgemäßen Antennenanordnung sowie des Verfahrens zum Betreiben einer Antennenanordnung einzeln oder in beliebigen Kombinationen realisiert sein können, um weitere Verbesserungen des Signal/Rauschverhältnisses der Antennenanordnung zu erreichen.

### Kurze Beschreibung der Zeichnungen

Die Erfindung wird nun anhand von Ausführungsbeispielen näher erläutert, wobei Bezug auf die beigefügten Figuren genommen wird. Es zeigen in vereinfachter, nicht maßstäblicher Darstellung:
- Fig. 1: eine schematische perspektivische Ansicht einer in Form einer Verbundscheibe verkörperten, hybriden Antennenanordnung gemäß einem ersten Ausführungsbeispiel der Erfindung;
- Fig. 2A-2D: Schnittansichten der hybriden Antennenanordnung von Fig. 1 gemäß Schnittlinie A-A (Fig. 2A), Schnittlinie B-B (Fig. 2B), Schnittlinien A'-A' (Fig. 2C) und Schnittlinie B'-B' (Fig. 2D);
- Fig. 3A-3B: Schnittansichten einer ersten Variante der hybriden Antennenanordnung von Fig. 1 gemäß Schnittlinie A-A (Fig. 3A) und Schnittlinie B-B (Fig. 3B);
- Fig. 4A-4B: Schnittansichten einer zweiten Variante der hybriden Antennenanordnung von Fig. 1 gemäß Schnittlinie A-A (Fig. 4A) und Schnittlinie B-B (Fig. 4B);
- Fig. 5A-5B: Schnittansichten einer dritten Variante der hybriden Antennenanordnung von Fig. 1 gemäß Schnittlinie A-A (Fig. 5A) und Schnittlinie B-B (Fig. 5B);
- Fig. 6: eine Schnittansicht einer vierten Variante der hybriden Antennenanordnung von Fig. 1 gemäß Schnittlinie B-B;
- Fig. 7: eine schematische perspektivische Ansicht einer in Form einer Verbundscheibe verkörperten hybriden Antennenanordnung gemäß einem zweiten Ausführungsbeispiel der Erfindung;
- Fig. 8A-8B: Schnittansichten der hybriden Antennenanordnung von Fig. 7 gemäß Schnittlinie A-A (Fig. 8A) und Schnittlinie B-B (Fig. 8B);
- Fig. 9: eine Schnittansicht einer Variante der hybriden Antennenanordnung von Fig. 7 gemäß Schnittlinie A-A.

### Ausführliche Beschreibung der Zeichnungen

Seien zunächst Fig. 1 und Fig. 2A bis 2D betrachtet, worin als erstes Ausführungsbeispiel der Erfindung ein insgesamt mit der Bezugszahl 1 bezeichneter hybrider Antennenaufbau sowie eine den Antennenaufbau 1 enthaltende Antennenanordnung 100 veranschaulicht ist. Der hybride Antennenaufbau 1 ist hier beispielsweise als transparente Verbundscheibe 20 verkörpert, welche in Fig. 1 lediglich teilweise dargestellt ist. Die Verbundscheibe 20 ist für sichtbares Licht beispielsweise im Wellenlängenbereich von 350 nm bis 800 nm transparent, wobei unter dem Begriff "Transparenz" eine Lichtdurchlässigkeit von mehr als 50%, vorzugsweise mehr als 75% und insbesondere bevorzugt mehr als 80% zu verstehen ist. Die Verbundscheibe 20 dient beispielsweise als Windschutzscheibe eines Kraftfahrzeugs, wobei sie aber auch anderweitig verwendet werden kann.

Die Verbundscheibe 20 umfasst zwei transparente Einzelscheiben, nämlich eine starre Außenscheibe 2 und eine starre Innenscheibe 3, die über eine transparente thermoplastische Klebeschicht 21 fest miteinander verbunden sind. Die Einzelscheiben haben in etwa eine gleiche Größe und sind beispielsweise aus Glas, insbesondere Floatglas, Gussglas und Keramikglas gefertigt, wobei sie gleichermaßen aus einem nichtgläsernen Material, beispielsweise Kunststoff, insbesondere Polystyrol (PS), Polyamid (PA), Polyester (PE), Polyvinylchlorid (PVC), Polycarbonat (PC), Polymethylmethacrylat (PMA) oder Polyethylenterephthalat (PET) hergestellt sein können. Allgemein kann jedes Material mit hinreichender Transparenz, ausreichender chemischer Beständigkeit sowie geeigneter Form- und Größenstabilität verwendet werden. Für eine anderweitige Verwendung, beispielsweise als Dekorteil, wäre es auch möglich, die Außen- und Innenscheiben 2, 3 aus einem flexiblen Material herzustellen. Die jeweilige Dicke der Außen- und Innenscheiben 2, 3 kann je nach Verwendung breit variieren und kann für Glas beispielsweise im Bereich von 1 bis 24 mm liegen.

Die Verbundscheibe 20 hat eine zumindest annähernd trapezförmig geschwungene Kontur (in Fig. 1 nur teilweise erkennbar), die sich aus einem den beiden Einzelscheiben 2, 3 gemeinsamen Scheibenrand 5, der aus zwei gegenüberliegenden langen Scheibenrändern 5a und zwei gegenüberliegenden kurzen Scheibenrändern 5b zusammengesetzt ist, ergibt. In üblicher Weise sind die Scheibenflächen mit den römischen Ziffern I-IV bezeichnet, wobei "Seite I" einer ersten Scheibenfläche 24 der Außenscheibe 2, "Seite II" einer zweiten Scheibenfläche 25 der Außenscheibe 2, "Seite III" einer dritten Scheibenfläche 26 der Innenscheibe 3 und "Seite IV" einer vierten Scheibenfläche 27 der Innenscheibe 3 entspricht. In der Verwendung als Windschutzscheibe ist Seite I der äußeren Umgebung und Seite IV der Fahrgastzelle des Kraftfahrzeugs zugewandt.

Die Klebeschicht 21 zur Verbindung von Außen- und Innenscheibe 2, 3 besteht vorzugsweise aus einem klebenden Kunststoff bevorzugt auf Basis von Polyvinylbutyral (PVB), Ethylen-Vinyl-Acetat (EVA) und Polyurethan (PU). Hier ist die Klebeschicht 21 beispielsweise als Bilayer in Form zweier miteinander verklebter PVB-Folien ausgebildet, was in den Figuren nicht näher dargestellt ist.

Zwischen Außen- und Innenscheibe 2, 3 befindet sich ein flächenhafter Träger 4, der vorzugsweise aus Kunststoff, bevorzugt auf Basis von Polyamid (PA), Polyurethan (PU), Polyvinylchlorid (PVC), Polycarbonat (PC), Polyester (PE) und Polyvinylbutyral (PVB), besonders bevorzugt auf Basis von Polyester (PE) und Polyethylenterephthalat (PET), hergestellt ist. Hier ist der Träger 4 beispielsweise in Form einer PET-Folie ausgebildet. Der Träger 4 ist zwischen den beiden PVB-Folien der Klebeschicht 21 eingebettet und parallel zur Außen- und Innenscheibe 2, 3 in etwa mittig zwischen diesen beiden angeordnet, wobei eine erste Trägerfläche 22 der zweiten Scheibenfläche 25 und eine zweite Trägerfläche 23 der dritten Scheibenfläche 26 zugewandt sind. Der Träger 4 reicht nicht ganz bis zum Scheibenrand 5, so dass ein Trägerrand 29 gegenüber dem Scheibenrand 5 nach innen zurückversetzt ist und eine trägerfreie, allseitig umlaufende Randzone 28 der Verbundscheibe 20 verbleibt. Die Randzone 28 dient insbesondere einer elektrischen Isolierung der leitfähigen Beschichtung 6 nach außen, beispielsweise zur Verringerung einer kapazitiven Kopplung mit der elektrisch leitfähigen, in der Regel aus Blech gefertigten Fahrzeugkarosserie. Zudem wird die leitfähige Beschichtung 6 gegen vom Scheibenrand 5 vordringende Feuchtigkeit geschützt.

Auf der zweiten Trägerfläche 23 ist eine transparente, elektrisch leitfähige Beschichtung 6 aufgebracht, welche durch einen allseitig umlaufenden Beschichtungsrand 8 begrenzt ist. Die leitfähige Beschichtung 6 bedeckt eine Fläche, welche mehr als 50%, bevorzugt mehr als 70%, insbesondere bevorzugt mehr als 80% und noch stärker bevorzugt mehr als 90% der Fläche der zweiten Scheibenfläche 25 bzw. der dritten Scheibenfläche 26 beträgt. Die von der leitfähigen Beschichtung 6 bedeckte Fläche beträgt vorzugsweise mehr als 1 m² und kann allgemein, ungeachtet der Anwendung der Verbundscheibe 20 als Windschutzscheibe, beispielsweise im Bereich von 100 cm² bis 25 m² liegen. Die transparente, elektrisch leitfähige Beschichtung 6 enthält mindestens ein elektrisch leitfähiges Material oder besteht hieraus. Beispiele hierfür sind Metalle mit einer hohen elektrischen Leitfähigkeit wie Silber, Kupfer, Gold, Aluminium oder Molybdän, Metall-Legierungen wie mit Palladium legiertes Silber, sowie transparente elektrisch leitfähige Oxide (TCO = Transparent Conductive Oxides). Bei TCO handelt es sich vorzugsweise um Indiumzinnoxid, fluordotiertes Zinndioxid, aluminiumdotierts Zinndioxid, galliumdotiertes Zinndioxid, bordotiertes Zinndioxid, Zinnzinkoxid oder antimondotiertes Zinnoxid.

Die leitfähige Beschichtung 6 kann aus einer Einzelschicht mit einem solchen leitfähigen Material oder aus einer Schichtenfolge, welche zumindest eine solche Einzelschicht enthält, bestehen. Beispielsweise kann die Schichtenfolge mindestens eine Schicht aus einem leitfähigen Material und mindestens eine Schicht aus einem dielektrischen Material umfassen. Die Dicke der leitfähigen Beschichtung 6 kann je nach Verwendung breit variieren, wobei die Dicke an jeder Stelle beispielsweise im Bereich von 30 nm bis 100 µm liegen kann. Im Falle von TCO liegt die Dicke vorzugsweise im Bereich von 100 nm bis 1,5 µm, bevorzugt im Bereich von 150 nm bis 1 µm, insbesondere bevorzugt im Bereich von 200 nm bis 500 nm. Besteht die leitfähige Beschichtung aus einer Schichtenfolge mit mindestens einer Schicht aus einem elektrisch leitfähigen Material und mindestens einer Schicht aus einem dielektrischen Material beträgt die Dicke vorzugsweise 20 nm bis 100 µm, bevorzugt 25 nm bis 90 µm, und insbesondere bevorzugt 30 nm bis 80 µm. Vorteilhaft ist die Schichtenfolge thermisch hoch belastbar, so dass sie die zum Biegen von Glasscheiben erforderlichen Temperaturen von typischer Weise mehr als 600°C ohne Schädigung übersteht, wobei aber auch thermisch gering belastbare Schichtenfolgen vorgesehen sein können. Der Flächenwiderstand der leitfähigen Beschichtung 6 ist vorzugsweise geringer als 20 Ohm und liegt beispielsweise im Bereich von 0,5 bis 20 Ohm. Im gezeigten Ausführungsbeispiel beträgt der Flächenwiderstand der leitfähigen Beschichtung 6 beispielsweise 4 Ohm.

Die leitfähige Beschichtung 6 wird vorzugsweise aus der Gasphase abgeschieden, zu welchem Zweck an sich bekannte Verfahren wie chemische Gasphasenabscheidung (CVD = Chemical Vapor Deposition) oder physikalische Gasphasenabscheidung (PVD = Physical Vapor Deposition) eingesetzt werden können. Vorzugsweise wird die Beschichtung 6 durch Sputtern (Magnetron-Kathodenzerstäubung) aufgebracht.

In der Verbundscheibe 20 dient die leitfähige Beschichtung 6 als Flächenantenne zum Empfangen von elektromagnetischen Wellen, vorzugsweise im Frequenzbereich der terrestrischen Rundfunkbänder I und II. Zu diesem Zweck ist die leitfähige Beschichtung 6 mit einer ersten Koppelelektrode 10, welche hier beispielsweise als bandförmiger Flachleiter ausgebildet ist, elektrisch gekoppelt. Im Ausführungsbeispiel ist die erste Koppelelektrode 10 mit der leitfähigen Beschichtung 6 galvanisch gekoppelt, wobei gleichermaßen eine kapazitive Kopplung vorgesehen sein kann. Die bandförmige erste Koppelelektrode 10 besteht beispielsweise aus einem metallischen Material, vorzugsweise Silber, und ist beispielsweise mittels Siebdruck aufgedruckt. Sie hat vorzugsweise eine Länge von mehr als 10 mm bei einer Breite von 5 mm oder größer, bevorzugt eine Länge von mehr als 25 mm bei einer Breite von 5 mm oder größer. Im Ausführungsbeispiel hat die erste Koppelelektrode 10 eine Länge von 300 mm und eine Breite von 5 mm. Die Dicke der ersten Koppelelektrode 10 beträgt vorzugsweise weniger als 0,015 mm. Die spezifische Leitfähigkeit einer aus Silber bestehenden ersten Koppelektrode 10 beträgt beispielsweise 61,35·10⁶ /Ohm·m.

Wie in Fig. 1 gezeigt, verläuft die erste Koppelelektrode 10 auf und in direktem elektrischem Kontakt mit der leitfähigen Beschichtung 6 in etwa parallel zum oberen Beschichtungsrand 8 und erstreckt sich bis in die trägerfreie Randzone 28 hinein. Dabei ist die erste Koppelelektrode 10 so angeordnet, dass die Antennensignale der Flächenantenne hinsichtlich ihrer Empfangsleistung (Signalpegel) optimiert sind.

Wie in Fig. 2A und 2B gezeigt ist, ist die leitfähige Beschichtung 6 in einem an den Trägerrand 29 angrenzenden, streifenförmigen Randbereich 15 beispielsweise mittels Laserung in eine Vielzahl elektrisch isolierter Segmente 16 unterteilt, zwischen denen sich jeweils elektrisch isolierende (entschichtete) Bereiche 17 befinden. Der Randbereich 15 verläuft im Wesentlichen parallel zum Trägerrand 29 und kann insbesondere allseitig umlaufend sein. Durch diese Maßnahme kann in vorteilhafter Weise einer kapazitiven Verkopplung der leitfähigen Beschichtung 6 mit umgebenden leitfähigen Strukturen, beispielsweise einer elektrisch leitfähigen Fahrzeugkarosserie, entgegen gewirkt werden. Da der Randbereich 15 der leitfähigen Beschichtung 6 als Flächenantenne nicht wirksam ist, wird ein für die Funktion als Flächenantenne wirksamer Teil der leitfähigen Beschichtung 6 durch einen Beschichtungsrand 8' begrenzt.

Innerhalb der trägerfreien Randzone 28 der Verbundscheibe 20 befindet sich, eingebettet in die Klebeschicht 4, ein linienförmiger, ungeschirmter Antennenleiter 12, der als Linienantenne zum Empfangen von elektromagnetischen Wellen, vorzugsweise im Frequenzbereich der terrestrischen Rundfunkbänder II bis V, besonders bevorzugt im Frequenzbereich der Rundfunkbänder III bis V dient und zu diesem Zweck geeignet ausgebildet ist. Im vorliegenden Ausführungsbeispiel ist der Antennenleiter 12 in Form eines Drahts 18 ausgeführt, der vorzugsweise länger als 100 mm und schmaler als 1 mm ist. Der Widerstandsbelag des Antennenleiters 12 ist vorzugsweise geringer als 20 Ohm/m, besonders bevorzugt geringer als 10 Ohm/m. Im gezeigten Ausführungsbeispiel beträgt die Länge des Antennenleiters 12 ca. 650 mm bei einer Breite von 0,75 mm. Sein Widerstandsbelag beträgt beispielsweise 5 Ohm/m.

Der Antennenleiter 12 hat hier beispielsweise einen zumindest annähernd geradlinigen Verlauf und befindet sich vollständig innerhalb der träger- und beschichtungsfreien Randzone 28 der Verbundscheibe 20, wobei er sich überwiegend entlang des kurzen Scheibenrands 5b beispielsweise unterhalb einer Fahrzeugverkleidung (nicht gezeigt) im Bereich des Maskierungsstreifens 9 erstreckt. Dabei hat der Antennenleiter 12 einen hinreichenden Abstand sowohl vom Scheibenrand 5 als auch vom Beschichtungsrand 8, wodurch einer kapazitiven Verkopplung mit der leitfähigen Beschichtung 6 und der Fahrzeugkarosserie entgegen gewirkt wird. Insbesondere wird durch den segmentierten Randbereich 15 in vorteilhafter Weise erreicht, dass der hochfrequenztechnisch wirksame Abstand zwischen der leitfähigen Beschichtung 6 und der Linienantenne vergrößert wird.

Da sich der Antennenleiter 12 außerhalb eines in Fig. 2A schematisch angedeuteten Raums 30 befindet, der dadurch definiert ist, dass sich jeder darin enthaltene Punkt durch orthogonale Parallelprojektion auf die eine Projektionsfläche darstellende, als Flächenantenne dienende leitfähige Beschichtung 6 (bzw. auf den als Flächenantenne wirksamen Teil der leitfähigen Beschichtung 6) abbilden lässt, wird die Linienantenne durch die Flächenantenne elektrisch nicht belastet. Dieser durch eine Projektionsoperation definierte Raum 30 wird durch eine gedankliche Begrenzungsfläche 32, welche am Beschichtungsrand 8 bzw. 8' angeordnet ist und senkrecht zum Träger 21 gerichtet ist, begrenzt. Für den segmentierten Randbereich 15 ist die Begrenzungsfläche 32 am Beschichtungsrand 8' angeordnet, da es für die Positionierung des Antennenleiters auf die Antennenfunktion der leitfähigen Beschichtung 6 ankommt.

Die erste Koppelelektrode 10 ist an einem nicht näher dargestellten ersten Anschlusskontakt 11 mit dem linienförmigen Antennenleiter 12 elektrisch gekoppelt. Im vorliegenden Ausführungsbeispiel ist die erste Koppelelektrode 10 mit dem Antennenleiter 12 galvanisch gekoppelt, wobei gleichermaßen eine kapazitive Kopplung vorgesehen sein kann. Der erste Anschlusskontakt 11 der ersten Koppelelektrode 10 bzw. die Verbindungsstelle zwischen der ersten Koppelelektrode 10 und dem Antennenleiter 12 kann als Antennenfußpunkt zum Abgreifen von Antennensignalen der Flächenantenne angesehen werden. Tatsächlich dient aber ein zweiter Anschlusskontakt 14 des Antennenleiters 12 als gemeinsamer Antennenfußpunkt 13 zum Abgreifen der Antennensignale sowohl der Flächenantenne als auch der Linienantenne. Die Antennensignale der Flächen- und der Linienantenne werden somit am zweiten Anschlusskontakt 14 zur Verfügung gestellt.

Der zweite Anschlusskontakt 14 ist mit einem parasitär als Antenne wirkenden Anschlussleiter 19 elektrisch gekoppelt. Im vorliegenden Ausführungsbeispiel ist der Anschlussleiter 19 mit dem zweiten Anschlusskontakt 14 galvanisch gekoppelt, wobei aber auch eine kapazitive Kopplung vorgesehen sein kann. Über den Anschlussleiter 19 und einen damit verbundenen Konnektor 31 ist der hybride Antennenaufbau 1 mit nachgeschalteten elektronischen Komponenten, beispielsweise ein Antennenverstärker, elektrisch verbunden, wobei die Antennensignale durch den Anschlussleiter 19 aus der Verbundscheibe 20 herausgeführt werden. Wie in Fig. 2B gezeigt, erstreckt sich der Anschlussleiter 19 von der Klebeschicht 21 über den Scheibenrand 5 hinweg auf die vierte Scheibenfläche 27 (Seite IV) und führt dann von der Verbundscheibe 20 weg. Dabei ist die räumliche Lage des zweiten Anschlusskontakts 14 so gewählt, dass der Anschlussleiter 19 möglichst kurz ist und dessen parasitäre Wirkung als Antenne minimiert wird, so dass auf die Verwendung eines hochfrequenztechnisch spezifisch ausgebildeten Leiters verzichtet werden kann. Der Anschlussleiter 19 ist vorzugsweise kürzer als 100 mm. Entsprechend ist der Anschlussleiter 19 hier beispielsweise als ungeschirmter Litzendraht oder Folienleiter ausgebildet, der kostengünstig und platzsparend ist und zudem über eine relative einfache Verbindungstechnik angeschlossen werden kann. Die Breite des hier beispielsweise als Flachleiter ausgebildeten Anschlussleiters 19 verjüngt sich vorzugsweise zum Scheibenrand 5 hin, um einer kapazitiven Verkopplung mit der Fahrzeugkarosserie entgegen zu wirken.

In dem hybriden Antennenaufbau 1 kann die transparente, elektrisch leitfähige Beschichtung 6, je nach stofflicher Zusammensetzung, weitere Funktionen erfüllen. Beispielsweise kann sie als Wärmestrahlen reflektierende Beschichtung zum Zwecke eines Sonnenschutzes, Thermoregulierung oder Wärmeisolation oder als Heizschicht zum elektrischen Beheizen der Verbundscheibe 20 dienen. Diese Funktionen sind für die vorliegende Erfindung von untergeordneter Bedeutung.

Weiterhin ist die Außenscheibe 2 mit einer opaken Farbschicht versehen, die auf der zweiten Scheibenfläche 25 (Seite II) aufgebracht ist und einen rahmenförmig umlaufenden Maskierungsstreifen 9 bildet, welcher in den Figuren nicht näher dargestellt ist. Die Farbschicht besteht vorzugsweise aus einem elektrisch nicht-leitenden, schwarz eingefärbten Material, das in die Außenscheibe 2 eingebrannt werden kann. Der Maskierungsstreifen 9 verhindert einerseits die Sicht auf einen Klebestrang, mit dem die Verbundscheibe 20 in eine Fahrzeugkarosserie eingeklebt werden kann, andererseits dient er als UV-Schutz für das verwendete Klebematerial.

Die als Flächenantenne dienende leitfähige Beschichtung 6 ist mit zwei zum angrenzenden langen Scheibenrand 5a hin vorspringenden Flächenbereichen versehen, die jeweils als zweite (kapazitive) Koppelelektrode 36, 36' dienen. In Fig. 1 haben die beiden flächigen Vorsprünge zumindest annähernd eine Rechteckform, wobei gleichermaßen jede andere für die Verwendung geeignete Form vorgesehen sein kann. Die leitfähige Beschichtung 6 verfügt in den an die beiden zweiten Koppelelektroden 36, 36' angrenzenden Flächenabschnitten über keinen segmentierten Randbereich 15. Die beiden zweiten Koppelelektroden 36, 36' erstrecken sich jeweils in den ansonsten beschichtungsfreien Randstreifen 7 hinein.

Wie in Fig. 2C dargestellt, gelangt der Träger 4 mit der leitfähigen Beschichtung 6 dabei in eine Gegenüberstellung mit einer elektrisch leitfähigen Struktur 37 und ist mit dieser kapazitiv gekoppelt. Genauer ausgedrückt, befindet sich ein erster Flächenabschnitt 40, 40' der Beschichtung 6, welcher der zweiten Koppelelektrode36, 36' entspricht und als erste kapazitive Koppelfläche dient, in paralleler Gegenüberstellung zu einem zweiten Flächenabschnitt 41 der elektrisch leitfähigen Struktur 37, welcher als zweite kapazitive Koppelfläche (Koppelgegenfläche) dient, wobei die beiden ersten Koppelflächen mit der zweiten Koppelfläche kapazitiv gekoppelt sind. Bei der elektrisch leitfähigen Struktur 37 kann es sich beispielsweise um die Karosserie eines Kraftfahrzeugs handeln. Die elektrisch leitfähige Struktur 37 ist hier beispielsweise mittels einer Kleberaupe 38 mit der vierten Scheibenfläche 27 der Innenscheibe 3 fest verbunden. Die leitfähige Beschichtung 6 ist demnach über die beiden zweiten Koppelelektroden 36, 36' mit der elektrisch leitfähigen Struktur 37 kapazitiv verkoppelt. Wie in Fig. 2D dargestellt, befindet sich die leitfähige Beschichtung 6 außerhalb der beiden zweiten Koppelelektroden 36, 36' nicht in Gegenüberstellung zur leitfähigen Struktur 37, so dass sie mit der leitfähigen Struktur 37 kapazitiv nicht gekoppelt ist.

Nun können beispielsweise in einem Kraftfahrzeug diverse Störquellen, wie getaktete elektrische Geräte, beispielsweise Sensoren, Kameras, Motorsteuergerät und dergleichen, elektromagnetische Störsignale in Form von elektromagnetischen Freiraumwellen aussenden, die von der als Flächenantenne dienenden leitfähigen Beschichtung 6 aufgrund der großen Antennenfläche empfangen werden können. In Fig. 1 sind beispielhaft zwei körperliche Störquellen 39, 39' anhand ihrer Projektionsorte im Bereich des beschichtungsfreien Randstreifens 7 am oberen und unteren langen Scheibenrand 5a schematisch veranschaulicht.

Die von der Flächenantenne empfangenen Störsignale der beiden Störquellen 39, 39' haben in den beiden Störquellenflächenzonen 42, 42' eine größte Signalamplitude bzw. eine Signalamplitude, die oberhalb eines bestimmbaren Amplitudenwerts liegt. Dabei haben die Punkte der oberen Störquellenflächenzone 42 einen kürzesten (beispielsweise senkrechten) Abstand von der oberen Störquelle 39 und die Punkte der unteren Störquellenflächenzone 42' einen kürzesten (beispielsweise senkrechten) Abstand von der unteren Störquelle 39'. Die Formen der Störquellenflächenzonen 42, 42' hängen von den jeweiligen Formen der Störquellen 39, 39' ab, wobei es sich versteht, dass die in Fig. 1 dargestellten Formen nur als beispielhaft aufzufassen sind.

Wie in Fig. 1 dargestellt, ist die zweite Koppelelektrode 36 in der Nähe der ersten Koppelelektrode 10 angeordnet und befindet sich zwischen der ersten Koppelelektrode 10 und der oberen Störquellenflächenzone 42 der oberen Störquelle 39. Die zweite Koppelelektrode 36 hat hier beispielsweise einen geometrischen Abstand von der ersten Koppelektrode 10, der geringer als 7,5 cm ist, entsprechend einem Viertel der minimalen Wellenlänge von Störsignalen im Frequenzbereich der terrestrischen Bänder III-V. Die zweite Koppelelektrode 36' ist in der Nähe der unteren Störquellenflächenzone 42' der unteren Störquelle 39' angeordnet. Die zweite Koppelelektrode 36' hat hier beispielsweise einen geometrischen Abstand von der unteren Störquellenflächenzone 42', der geringer als 7,5 cm ist. Zudem haben die beiden zweiten Koppelektroden 36, 36' gemeinsam mit der Koppelgegenfläche der leitfähigen Struktur 37 ein frequenzselektives Durchlassverhalten und wirken als Hochpassfilter, wobei die beiden zweiten Koppelelektroden 36, 36' und die Koppelgegenfläche der leitfähigen Struktur 37 hier beispielsweise so ausgebildet sind, dass sie nur Frequenzen oberhalb von 170 MHz passieren lassen. Die beiden zweiten Koppelelektroden 36, 36' wirken somit frequenzselektiv für die terrestrischen Bänder III-V. Im vorliegenden Fall sei angenommen, dass sich die Störsignale der beiden Störquellen 39, 39' in einem Frequenzbereich oberhalb von 170 MHz befinden. Die gewünschte Frequenzselektivität kann in einfacher Weise durch eine Einstellung der kapazitiven Eigenschaften der mit leitfähigen Struktur 37 kapazitiv gekoppelten zweiten Koppelelektroden 36, 36' erreicht werden. Zu diesem Zweck ist es lediglich erforderlich, die Größe der in Gegenüberstellung befindlichen (kapazitiv aktiven) Flächen der zweiten Koppelelektroden 36, 36' und der leitfähigen Struktur 37 und die Größe des Zwischenabstands dieser kapazitiv aktiven Flächen in geeigneter Weise einzustellen.

Die von der oberen Störquelle 39 (und zusätzlich von der unteren Störquelle 39') empfangenen Störsignale werden somit aufgrund des frequenzselektiven Durchlassverhaltens der oberen zweiten Koppelelektrode 36 vorrangig von der oberen zweiten Koppelelektrode 36 aus der als Flächenantenne dienenden leitfähigen Beschichtung 6 ausgekoppelt. Zudem werden die Störsignale der oberen Störquelle 39 aufgrund der räumlichen Lage zwischen der oberen Störquellenflächenzone 42 und der ersten Koppelelektrode 10 aus einem die obere Störquellenflächenzone 42 und die obere zweite Koppelelektrode 36 enthaltenden Flächenabschnitt der leitfähigen Beschichtung 6 vorrangig von der zweiten Koppelelektrode 36 ausgekoppelt. Andererseits werden die von der unteren Störquelle 39' empfangenen Störsignale aufgrund der räumlichen Nähe der zweiten Koppelelektrode 36' zu der unteren Störquellenflächenzone 42' und zudem aufgrund des frequenzselektiven Durchlassverhaltens der zweiten Koppelelektrode 36' vorrangig von der unteren zweiten Koppelelektrode 36' aus der leitfähigen Beschichtung 6 ausgekoppelt. Die räumliche Nähe der zweiten Koppelelektrode 36' zur unteren Störquellenflächenzone 42' bewirkt beim Signalempfang Potenzialdifferenzen zwischen einem die untere Störquellenflächenzone 42' enthaltenden Flächenabschnitt und der unteren zweiten Koppelelektrode 36', die größer sind als Potenzialdifferenzen zwischen diesem Flächenabschnitt und der ersten Koppelelektrode 10, so dass diese Störsignale vorrangig über die untere zweite Koppelelektrode 36' ausgekoppelt werden.

Gleichwohl kann die erste Koppelelektrode 10 Antennensignale aus von den Störquellenflächenzonen 42, 42' verschiedenen Flächenabschnitten der leitfähigen Beschichtung 6 auskoppeln, in denen beim Signalempfang Potenzialdifferenzen in Bezug auf die erste Koppelelektrode 10 auftreten, die größer sind als Potenzialdifferenzen in Bezug auf die beiden zweiten Koppelelektroden 36, 36'. Nutzsignale, welche in dem als Störsignale über die elektrisch leitfähige Struktur 37 (Masse) ausgekoppelten Frequenzbereich liegen, können in vorteilhafter Weise über den als Linienantenne dienenden Antennenleiter 12 empfangen werden, so dass praktisch kein Signalverlust auftritt. Der Antennenleiter 12 wird durch die Störsignale der Störquellen 39, 39' nicht oder nur in vernachlässigbarer Weise gestört. Die Antennenanordnung 100 mit hybridem Antennenaufbau 1 zeichnet sich somit durch ein hervorragendes Signal/Rauschverhältnis aus.

Unter Bezugnahme auf die weiteren Figuren werden im Folgenden verschiedene Ausgestaltungen der Antennenanordnung 1 mit hybridem Antennenaufbau 1 erläutert, in denen jeweils eine kapazitive Kopplung der zweiten Koppelelektroden 36, 36' mit der leitfähigen Struktur 37 verwirklicht ist.

Es wird nun Bezug auf die Figuren 3A und 3B genommen, worin eine erste Variante der Antennenanordnung 100 mit hybridem Antennenaufbau 1 gezeigt ist. Um unnötige Wiederholungen zu vermeiden, werden lediglich die Unterschiede zum Ausführungsbeispiel der Figuren 1, 2A und 2B beschrieben und ansonsten wird auf die dort gemachten Ausführungen Bezug genommen. Demnach ist in der Verbundscheibe 20 kein Träger 4 für die leitfähige Beschichtung 6 vorgesehen, da diese auf die dritte Scheibenfläche 26 (Seite III) der Innenscheibe 3 aufgebracht ist. Die leitfähige Beschichtung 6 reicht nicht ganz bis zum Scheibenrand 5, so dass ein allseitig umlaufender, beschichtungsfreier Randstreifen 7 der dritten Scheibenfläche 26 verbleibt. Die Breite des umlaufenden Randstreifens 7 kann breit variieren. Vorzugsweise liegt die Breite des Randstreifens 7 im Bereich von 0,2 bis 1,5 cm, bevorzugt im Bereich von 0,3 bis 1,3 cm und insbesondere bevorzugt im Bereich von 0,4 bis 1,0 cm. Der Randstreifen 7 dient insbesondere einer elektrischen Isolierung der leitfähigen Beschichtung 6 nach außen und zur Verringerung einer kapazitiven Kopplung mit umgebenden leitfähigen Strukturen. Der Randstreifen 7 kann durch nachträgliches Entfernen der leitfähigen Beschichtung 6, beispielsweise durch abrasiven Abtrag, Laserablation oder Ätzen, oder durch Maskieren der Innenscheibe 3 vor dem Aufbringen der leitfähigen Beschichtung 6 auf die dritte Scheibenfläche 26 hergestellt werden.

Der als Linienantenne dienende Antennenleiter 12 ist im Bereich des beschichtungsfreien Randstreifens 7 auf die dritte Scheibenfläche 26 aufgebracht. In der gezeigten Variante ist der Antennenleiter 12 in Form einer flachen Leiterbahn 35 ausgebildet, die vorzugsweise durch Drucken, beispielsweise Siebdruck, einer metallischen Druckpaste aufgebracht ist. Somit befinden sich die Linienantenne und die Flächenantenne auf derselben Oberfläche (Seite III) der Innenscheibe 3. Die bandförmige erste Koppelelektrode 10 erstreckt sich bis über den linienförmigen Antennenleiter 12 und ist mit diesem galvanisch gekoppelt, wobei gleichermaßen eine kapazitive Kopplung vorgesehen sein kann.

Der Antennenstrahler 12 befindet sich außerhalb des in Fig. 3A veranschaulichten Raums 30, in dem sich jeder Punkt durch orthogonale Parallelprojektion auf die Flächenantenne abbilden lässt, so dass die Linienantenne durch die Flächenantenne elektrisch nicht belastet wird. In Fig. 3A ist die den Raum 30 begrenzende (gedachte) Begrenzungsfläche 32, welche senkrecht zur dritten Scheibenfläche 26 gerichtet ist und am Beschichtungsrand 8 bzw. 8' (im Randbereich 15) angeordnet ist, schematisch dargestellt. Anders ausgedrückt, befindet sich der linienförmige Antennenleiter 12 in einem nicht näher gekennzeichneten Raum, in dem sich jeder Punkt durch orthogonale Parallelprojektion auf den als Projektionsfläche dienenden, beschichtungsfreien Randstreifen 7 abbilden lässt. Eine elektrische Belastung der Linienantenne durch die Flächenantenne wird hierdurch in vorteilhafter Weise vermieden.

In den Figuren 4A und 4B ist eine zweite Variante der Antennenanordnung 100 mit hybridem Antennenaufbau 1 gezeigt, wobei lediglich die Unterschiede zur ersten Variante der Figuren 3A und 3B beschrieben werden und ansonsten auf die dort gemachten Ausführungen Bezug genommen wird. Demnach ist keine Verbundscheibe 20 sondern lediglich ein Einscheibenglas mit einer Einzelscheibe entsprechend beispielsweise Außenscheibe 2 vorgesehen. Die leitfähige Beschichtung 6 ist auf die erste Scheibenfläche 24 (Seite I) aufgebracht, wobei die leitfähige Beschichtung 6 nicht ganz bis zum Scheibenrand 5 reicht, so dass ein allseitig umlaufender, beschichtungsfreier Randstreifen 7 der ersten Scheibenfläche 24 verbleibt. Im Bereich des beschichtungsfreien Randstreifens 7 ist der als Linienantenne dienende, in Form einer Leiterbahn 35 ausgebildete linienförmige Antennenleiter 12 auf die erste Scheibenfläche 24 aufgebracht. Der Antennenleiter 12 befindet sich somit außerhalb des in Fig. 4A veranschaulichten Raums 30, in dem sich jeder Punkt durch orthogonale Parallelprojektion auf die Flächenantenne abbilden lässt. Der Anschlussleiter 19 kontaktiert den zweiten Anschlusskontakt 14 des Antennenleiters 12 und führt dann auf der gleichen Seite der Außenscheibe 2 vom Antennenleiter 12 weg.

In den Figuren 5A und 5B ist eine dritte Variante der Antennenanordnung 100 mit hybridem Antennenaufbau 1 gezeigt, wobei lediglich die Unterschiede zum ersten Ausführungsbeispiel der Figuren 1, 2A und 2B beschrieben werden und ansonsten auf die dort gemachten Ausführungen Bezug genommen wird. Demnach ist ein Träger 4 in der Verbundscheibe 20 vorgesehen, auf dem die leitfähige Beschichtung 6 aufgebracht ist. Die bandförmige erste Koppelelektrode 10 ist auf die vierte Oberfläche (Seite IV) der Innenscheibe 3 aufgebracht und mit der als Flächenantenne dienenden, leitfähigen Beschichtung 6 kapazitiv gekoppelt. Der als Linienantenne dienende Antennenleiter 12 ist ebenfalls auf der vierten Scheibenfläche 27 der Innenscheibe 3 beispielsweise durch Drucken, beispielsweise Siebdruck, aufgebracht und mit der Koppelelektrode galvanisch gekoppelt, wobei aber gleichermaßen eine kapazitive Kopplung vorgesehen sein kann. Somit befinden sich die Flächenantenne und die Linienantenne auf verschiedenen Oberflächen voneinander verschiedener Substrate. Der Antennenleiter 12 befindet sich außerhalb des Raums 30, in dem jeder Punkt durch orthogonale Parallelprojektion auf die Flächenantenne 6 abgebildet werden kann, so dass die Linienantenne durch die Flächenantenne elektrisch nicht belastet wird. Der Anschlussleiter 19 kontaktiert den Antennenleiter 12 und führt direkt von der Verbundscheibe 20 weg.

In Figur 6 ist eine vierte Variante der Antennenanordnung 100 mit hybridem Antennenaufbau 1 gezeigt, wobei lediglich die Unterschiede zur dritten Variante der Fig. 5A und 5B beschrieben werden und ansonsten auf die dort gemachten Ausführungen Bezug genommen wird. Demnach ist der als flache Leiterbahn 35 ausgebildete, linienförmige Antennenleiter 12 auf der dritten Scheibenfläche 26 der Innenscheibe 3 aufgebracht. Ein zweiter Verbindungsleiter 34 ist im Antennenfußpunkt auf den Antennenleiter 12 aufgebracht und erstreckt sich über den kurzen Scheibenrand 5b hinweg auf die vierte Scheibenfläche 27 (Seite IV) der Innenscheibe 3. In der gezeigten Variante ist der zweite Verbindungsleiter 34 mit dem Antennenleiter 12 galvanisch gekoppelt, wobei gleichermaßen eine kapazitive Kopplung vorgesehen sein kann. Der zweite Verbindungsleiter 34 kann beispielsweise aus dem gleichen Material wie die Koppelelektrode 10 gefertigt sein. Der Anschlussleiter 19 kontaktiert den zweiten Verbindungsleiter 34 auf der vierten Scheibenfläche 27 und führt von der Verbundscheibe 20 weg. Die Breite (Abmessung senkrecht zur Erstreckungsrichtung) des als bandförmiger Flachleiter ausgebildeten zweiten Verbindungsleiters 34 verjüngt sich vorzugsweise zum kurzen Scheibenrand 5b hin, so dass einer kapazitive Verkopplung zwischen der leitfähigen Beschichtung 6 und der elektrisch leitfähigen Fahrzeugkarosserie entgegen gewirkt werden kann.

In den Fig. 7, 8A und 8B ist ein zweites Ausführungsbeispiel der erfindungsgemäßen Antennenanordnung mit hybridem Antennenaufbau 1 veranschaulicht, wobei lediglich die Unterschiede zum ersten Ausführungsbeispiel der Figuren 1, 2A und 2B beschrieben werden und ansonsten auf die dort gemachten Ausführungen Bezug genommen wird. Demnach ist eine Verbundscheibe 20 mit einem in der Klebeschicht 21 eingebetteten Träger 4 und einer auf der zweiten Trägerfläche 23 aufgebrachten transparenten, leitfähigen Beschichtung 6 vorgesehen. Die leitfähige Beschichtung 6 ist vollflächig auf die zweite Trägerfläche 23 aufgebracht, wobei ein segmentierter Randbereich 15 nicht ausgebildet ist, jedoch gleichermaßen vorgesehen sein kann.

Die erste Koppelektrode 10 liegt der leitfähigen Beschichtung 6 auf und ist mit dieser galvanisch gekoppelt, wobei aber gleichermaßen eine kapazitive Kopplung vorgesehen sein kann. Die erste Koppelelektrode 10 erstreckt sich über den oberen, langen Scheibenrand 5a hinweg auf die vierte Scheibenfläche 27 (Seite IV) der Innenscheibe 3. Der linienförmige Antennenleiter 12 ist analog zu der in Verbindung mit Fig. 5A und 5B beschriebenen dritten Variante des ersten Ausführungsbeispiels als Leiterbahn 35 auf die vierte Scheibenfläche 27 der Innenscheibe 3 aufgebracht. An ihrem anderen Ende liegt die erste Koppelelektrode 10 dem Antennenleiter 12 auf und ist mit diesem galvanisch gekoppelt, wobei aber gleichermaßen eine kapazitive Kopplung vorgesehen sein kann. Der Antennenleiter 12 befindet sich außerhalb des Raums 30, in dem jeder Punkt durch orthogonale Parallelprojektion auf die Flächenantenne abgebildet werden kann, so dass die Linienantenne durch die Flächenantenne elektrisch nicht belastet wird. Der Anschlussleiter 19 kontaktiert den Antennenleiter 12 und führt direkt von der Verbundscheibe 20 weg.

In Fig. 9 ist eine Variante gezeigt, wobei zur Vermeidung von Wiederholungen lediglich die Unterschiede zum zweiten Ausführungsbeispiel von Fig. 7, 8A und 8B erläutert werden. Demnach ist die erste Koppelelektrode 10 nur im Bereich der leitfähigen Beschichtung 6 ausgebildet, liegt dieser in direktem Kontakt auf und ist somit galvanisch mit der leitfähigen Beschichtung 6 gekoppelt, wobei gleichermaßen eine kapazitive Kopplung vorgesehen sein kann. Ein erster Verbindungsleiter 33 liegt mit seinem einen Ende der ersten Koppelelektrode 10 in direktem Kontakt auf und ist galvanisch mit der leitfähigen Beschichtung 6 gekoppelt, wobei aber gleichermaßen eine kapazitive Kopplung vorgesehen sein kann. Der erste Verbindungsleiter 33 erstreckt sich über den oberen langen Scheibenrand 5a hinweg auf die vierte Scheibenfläche 27 (Seite IV) der Innenscheibe 3 und kontaktiert mit seinem anderen Ende den als Leiterbahn ausgebildeten Antennenleiter 12. Der erste Verbindungsleiter 33 liegt dem Antennenleiter 12 in direktem Kontakt auf und ist beispielsweise über einen Lötkontakt mit diesem galvanisch gekoppelt, wobei aber gleichermaßen eine kapazitive Kopplung vorgesehen sein kann. Der erste Verbindungsleiter 33 kann beispielsweise aus dem gleichen Material wie die erste Koppelelektrode 10 gefertigt sein, so dass die erste Koppelektrode 10 und der erste Verbindungsleiter 33 gemeinsam auch als zweiteilige Koppelelektrode angesehen werden können. Die Breite (Abmessung senkrecht zur Erstreckungsrichtung) des als bandförmiger Flachleiter ausgebildeten ersten Verbindungsleiters 33 verjüngt sich vorzugsweise zum langen Scheibenrand 5a hin, so dass einer kapazitive Verkopplung zwischen der leitfähigen Beschichtung 6 und der Fahrzeugkarosserie entgegen gewirkt werden kann.

Die Erfindung stellt eine Antennenanordnung mit hybridem Antennenaufbau zur Verfügung, die einen bandbreitenoptimierten Empfang von elektromagnetischen Wellen ermöglicht, wobei durch die Kombination aus Flächen- und Linienantenne über den kompletten Frequenzbereich der Bänder I-V eine zufrieden stellende Empfangsleistung erreichbar ist. Durch die Möglichkeit, dass von der Flächenantenne als Freiraumwellen empfangene Störsignale externer Störquellen über eine mit der Flächenantenne kapazitiv gekoppelte Masse ausgekoppelt werden können, verfügt die Antennenanordnung über ein ausgezeichnetes Signal/Rausch-Verhältnis.

### Bezugszeichenliste

1 Antennenaufbau
2 Außenscheibe
3 Innenscheibe
4 Träger
5 Scheibenrand
5a langer Scheibenrand
5b kurzer Scheibenrand
6 Beschichtung
7 Randstreifen
8, 8' Beschichtungsrand
9 Maskierungsstreifen
10 erste Koppelelektrode
11 erster Anschlusskontakt
12 Antennenleiter
13 Antennenfußpunkt
14 zweiter Anschlusskontakt
15 Randbereich
16 Segment
17 isolierender Bereich
18 Draht
19 Anschlussleiter
20 Verbundscheibe
21 Klebeschicht
22 erste Trägerfläche
23 zweite Trägerfläche
24 erste Scheibenfläche
25 zweite Scheibenfläche
26 dritte Scheibenfläche
27 vierte Scheibenfläche
28 Randzone
29 Trägerrand
30 Raum
31 Konnektor
32 Begrenzungsfläche
33 erster Verbindungsleiter
34 zweiter Verbindungsleiter
35 Leiterbahn
36, 36' zweite Koppelelektrode
37 leitfähige Struktur
38 Kleberaupe
39, 39' Störquelle
40, 40' erster Flächenabschnitt
41 zweiter Flächenabschnitt
42, 42' Störquellenflächenzone
100 Antennenanordnung

## Patentansprüche

1. Antennenanordnung (100), welche umfasst:
- mindestens ein elektrisch isolierendes, transparentes Substrat (2-4),
- mindestens eine elektrisch leitfähige, transparente Beschichtung (6), die eine Oberfläche (22-27) des Substrats zumindest abschnittsweise bedeckt und zumindest abschnittsweise als Flächenantenne zum Empfangen von elektromagnetischen Wellen dient,
- mindestens eine mit der leitfähigen Beschichtung (6) elektrisch gekoppelte erste Koppelelektrode (10) zum Auskoppeln von Nutzsignalen aus der Flächenantenne, wobei die erste Koppelelektrode (10) mit einem ungeschirmten, linienförmigen Antennenleiter (12), der als Linienantenne zum Empfangen von elektromagnetischen Wellen dient, elektrisch gekoppelt ist, wobei sich der linienförmige Antennenleiter außerhalb eines Raums (30) befindet, der durch orthogonale Parallelprojektion auf die als Projektionsfläche dienende Flächenantenne projezierbar ist, wodurch ein Antennenfußpunkt der Linienantenne zu einem gemeinsamen Antennenfußpunkt (13) der Linien- und Flächenantenne wird,
- mindestens eine Störquelle (39, 39'), die so angeordnet ist, dass Störsignale von der Flächenantenne empfangbar sind,
- eine als Masse wirkende, elektrisch leitfähige Struktur (37), beispielsweise eine metallische Fahrzeugkarosserie oder ein metallischer Fensterrahmen,
- mindestens eine mit der leitfähigen Beschichtung (6) elektrisch gekoppelte zweite Koppelelektrode (36, 36') zum Auskoppeln von Störsignalen der zumindest einen Störquelle (39, 39') aus der Flächenantenne, wobei die mindestens eine zweite Koppelelektrode (36, 36') über eine erste Koppelfläche (40, 40') und die leitfähige Struktur (37) über eine mit der ersten Koppelfläche (43) kapazitiv gekoppelte zweite Koppelfläche (41) verfügen und die Koppelflächen (40, 40', 41) so ausgebildet sind, dass sie für einen Frequenzbereich, der den aus der Flächenantenne auszukoppelnden Störsignalen entspricht, selektiv durchlässig sind, wobei die wenigstens eine zweite Koppelelektrode (36, 36') in Form eines vorspringenden Randabschnitts der leitfähigen Beschichtung (6) ausgebildet ist.

2. Antennenanordnung (100) nach Anspruch 1, **dadurch gekennzeichnet, dass** die mindestens eine zweite Koppelelektrode (36, 36') nahe der ersten Koppelelektrode (10) angeordnet ist und insbesondere einen Abstand von der ersten Koppelelektrode (10) hat, der geringer als ein Viertel der minimalen Wellenlänge der Störsignale ist.

3. Antennenanordnung (100) nach einem der Ansprüche 1 bis 2, **dadurch gekennzeichnet, dass** die mindestens eine zweite Koppelelektrode (36, 36') zwischen einer Störquellenflächenzone (42, 42') der leitfähigen Beschichtung (6), deren Punkte einen kürzesten Abstand von der mindestens einen Störquelle (39, 39') haben, und der ersten Koppelelektrode (10) angeordnet ist.

4. Antennenanordnung (100) nach einem der Ansprüche 1 bis 3, **dadurch gekennzeichnet, dass** ein geometrischer Abstand zwischen der mindestens einen zweiten Koppelelektrode (36, 36') und einer Störquellenflächenzone (42, 42') der leitfähigen Beschichtung (6), deren Punkte einen kürzesten Abstand von der mindestens einen Störquelle (39, 39') haben, geringer ist als ein geometrischer Abstand zwischen der ersten Koppelelektrode (10) und der Störquellenflächenzone (42, 42').

5. Antennenanordnung (100) nach Anspruch 3 oder 4, **dadurch gekennzeichnet, dass** die mindestens eine zweite Koppelelektrode (36, 36') einen Abstand von der Störquellenflächenzone (42, 42') hat, der geringer als ein Viertel der minimalen Wellenlänge der Störsignale ist.

6. Antennenanordnung (100) nach einem der Ansprüche 1 bis 5, **dadurch gekennzeichnet, dass** die kapazitiv gekoppelten Koppelflächen (40, 40', 41) der mindestens einen zweiten Koppelelektrode (36, 36') und leitfähigen Struktur (37) so ausgebildet sind, dass sie für einen Frequenzbereich oberhalb von 170 MHz selektiv durchlässig sind.

7. Verfahren zum Betreiben einer Antennenanordnung (100), mit den folgenden Schritten:
- Empfangen von Nutzsignalen mittels einer Flächenantenne, welche in Form einer auf mindestens ein elektrisch isolierendes, transparentes, Substrat (2-4) aufgebrachten elektrisch leitfähigen, transparenten Beschichtung (6) ausgebildet ist,
- Auskoppeln der Nutzsignale aus der Flächenantenne mittels einer mit der Beschichtung (6) elektrisch gekoppelten ersten Koppelelektrode (10), wobei die erste Koppelelektrode (10) mit einem ungeschirmten, linienförmigen Antennenleiter (12), der als Linienantenne zum Empfangen von elektromagnetischen Wellen dient, elektrisch gekoppelt ist, wobei sich der linienförmige Antennenleiter außerhalb eines Raums (30) befindet, der durch orthogonale Parallelprojektion auf die als Projektionsfläche dienende Flächenantenne projezierbar ist, wodurch ein Antennenfußpunkt der Linienantenne zu einem gemeinsamen Antennenfußpunkt (13) der Linien- und Flächenantenne wird,
- selektives Auskoppeln von von der Flächenantenne empfangenen Störsignalen zumindest einer Störquelle (39, 39') aus der Flächenantenne mittels einer mit der Beschichtung (6) elektrisch gekoppelten zweiten Koppelelektrode (36, 36'), welche mit einer als Masse wirkenden, leitfähigen Struktur (37), beispielsweise eine metallische Fahrzeugkarosserie oder ein metallischer Fensterrahmen, kapazitiv gekoppelt ist, wobei die zweite Koppelelektrode (36, 36') über eine erste Koppelfläche (40, 40') und die leitfähige Struktur (37) über eine mit der ersten Koppelfläche (40, 40') kapazitiv gekoppelte zweite Koppelfläche (41) verfügt, und wobei die von der Flächenantenne empfangenen Störsignale über mindestens eine in Form eines vorspringenden Randabschnitts der leitfähigen Beschichtung (6) ausgebildete zweite Koppelelektrode (36, 36') aus der Flächenantenne ausgekoppelt werden.

## Claims

1. Antenna assembly (100), comprising:
- at least one electrically insulating, transparent substrate (2-4),
- at least one electrically conductive, transparent coating (6), which covers a surface (22-27) of the substrate at least section-wise and serves at least section-wise as a planar antenna for receiving electromagnetic waves,
- at least one first coupling electrode (10) electrically coupled to the conductive coating (6) for extracting useful signals from the planar antenna, wherein the first coupling electrode (10) is electrically coupled to an unshielded, linear antenna conductor (12), which serves as a linear antenna for receiving electromagnetic waves, wherein the linear antenna conductor is situated outside an area (30) that can be projected by orthogonal parallel projection onto the planar antenna serving as the projection area, by means of which an antenna foot point of the linear antenna becomes a common antenna foot point (13) of the linear and planar antenna;
- at least one source of interference (39, 39'), which is disposed such that interfering signals can be received by the planar antenna,
- an electrically conductive structure (37) acting as a ground, for example, a metallic motor vehicle body or a metallic window frame,
- at least one second coupling electrode (36, 36') electrically coupled to the conductive coating (6) for extracting interfering signals of the at least one source of interference (39, 39') from the planar antenna, wherein the at least one second coupling electrode (36, 36') has a first coupling surface (40, 40') and the conductive structure (37) has a second coupling surface (41) capacitively coupled to the first coupling surface (43) and the coupling surfaces (40, 40', 41) are configured such that they selectively allow passage of a frequency range that corresponds to the interfering signals to be extracted from the planar antenna, wherein the at least one second coupling electrode (36, 36') is implemented in the form of a protruding edge section of the conductive coating (6).

2. Antenna assembly (100) according to claim 1, **characterized in that** the at least one second coupling electrode (36, 36') is disposed near the first coupling electrode (10) and, in particular, at a distance from the first coupling electrode (10) that is less than one fourth of the minimum wavelength of the interfering signals.

3. Antenna assembly (100) according to one of claims 1 through 2, **characterized in that** the at least one second coupling electrode (36, 36') is disposed between a source of interference area zone (42, 42') of the conductive coating (6), whose points are at a shortest distance from the at least one source of interference (39, 39'), and the first coupling electrode (10).

4. Antenna assembly (100) according to one of claims 1 through 3, **characterized in that** a geometric distance between the at least one second coupling electrode (36, 36') and a source of interference area zone (42, 42') of the conductive coating (6), whose points are at a shortest distance from the at least one source of interference (39, 39'), is less than a geometric distance between the first coupling electrode (10) and the source of interference area zone (42, 42').

5. Antenna assembly (100) according to claim 3 or 4, **characterized in that** the at least one second coupling electrode (36, 36') is at a distance from the source of interference area zone (42, 42') that is less than one fourth of the minimum wavelength of the interfering signals.

6. Antenna assembly (100) according to one of claims 1 through 5, **characterized in that** the capacitively coupled coupling surfaces (40, 40', 41) of the at least one second coupling electrode (36, 36') and the conductive structure (37) are configured such that they selectively allow passage of a frequency range above 170 MHz.

7. Method for operating an antenna assembly (100), comprising the following steps:
- receiving of useful signals by means of a planar antenna, which is implemented in the form of an electrically conductive, transparent coating (6) applied on at least one electrically insulating, transparent substrate (2-4),
- extracting of the useful signals from the planar antenna by means of a first coupling electrode (10) electrically coupled to the coating (6), wherein the first coupling electrode (10) is electrically coupled to an unshielded, linear antenna conductor (12), which serves as a linear antenna for receiving electromagnetic waves, wherein the linear antenna conductor is situated outside an area (30) that can be projected by orthogonal parallel projection onto the planar antenna serving as the projection area, by means of which an antenna foot point of the linear antenna becomes a common antenna foot point (13) of the linear and planar antenna,
- selectively extracting of interfering signals of at least one source of interference (39, 39') received by the planar antenna from the planar antenna by means of a second coupling electrode (36, 36') electrically coupled to the coating (6), which second coupling electrode (36, 36') is capacitively coupled to a conductive structure (37) acting as a ground, for example, a metallic motor vehicle body or a metallic window frame, wherein the second coupling electrode (36, 36') has a first coupling surface (40, 40') and the conductive structure (37) has a second coupling surface (41) capacitively coupled to the first coupling surface (40, 40'), and wherein the interfering signals received by the planar antenna are extracted from the planar antenna via at least one second coupling electrode (36, 36') configured in the form of a protruding edge section of the conductive coating (6).

## Revendications

1. Agencement d'antenne (100), qui comprend :
- au moins un substrat (2-4) électriquement isolant, transparent,
- au moins un revêtement (6) conducteur d'électricité et transparent, qui couvre une surface (22-27) du substrat au moins par sections et sert s d'antenne au moins par sections pour la réception des ondes électromagnétiques,
- au moins une première électrode de couplage, électriquement couplée avec le revêtement (6) conducteur (10) pour le découplage de signaux utiles de l'antenne de surface, où la première électrode de couplage (10) est électriquement couplée avec un conducteur d'antenne non blindé, linéaire (12), qui sert d'antenne linéaire pour la réception d'ondes électromagnétiques, où le conducteur d'antenne linéaire se trouve à extérieur d'une zone (30), pouvant être projetée par projection orthogonale parallèle sur l'antenne de surface servant de surface de projection, par lequel une base d'antenne de l'antenne linéaire devient une base d'antenne commune (13) de l'antenne linéaire et l'antenne de surface,
- au moins une source d'interférence (39, 39'), qui est organisé de telle manière que des signaux parasites de l'antenne peuvent être reçus,
- une structure, conductrice d'électricité (37), servant de masse, par exemple une carrosserie métallique d'automobile ou un encadrement de fenêtre métallique,
- au moins une deuxième électrode de couplage (36, 36'), électriquement couplée avec le revêtement (6) conducteur pour le découplage des signaux parasites de ladite au moins une source d'interférence (39, 39') de l'antenne de surface, où ladite au moins une deuxième électrode de couplage (36, 36') dispose d'une première surface de couplage (40, 40') et la structure conductrice (37) dispose d'une deuxième surface de couplage (41) couplée de manière capacitive à la première surface (43) de couplage et les surfaces de couplage (40, 40', 41) sont conçues de telle manière, qu'elles sont sélectivement perméable pour une gamme de fréquences, qui correspond aux signaux parasites à découpler de l'antenne de surface, où au moins une deuxième électrode de couplage (36, 36') est conçue sous la forme d'une section de bord saillante du revêtement conducteur (6).

2. Agencement d'antenne (100) selon la revendication 1, **caractérisé en ce que** ladite au moins une deuxième électrode de couplage (36, 36') est disposée à proximité de la première électrode de couplage (10), et en particulier la distance de la première électrode de couplage (I0) est inférieure à un quart de la longueur d'onde minimale des signaux parasites.

3. Agencement d'antenne (100) selon l'une des revendications 1 ou 2, **caractérisé en ce que** ladite au moins une deuxième électrode de couplage (36, 36') est disposée entre une zone de surface source de parasites (42, 42') du revêtement conducteur (6), dont les points ont la plus courte distance de ladite au moins une source d'interférence (39, 39'), et la première électrode de couplage (10).

4. Agencement d'antenne (100) selon l'une des revendications 1 à 3, **caractérisé en ce qu'**une distance géométrique entre ladite au moins une deuxième électrode (36, 36') de couplage et une zone de surface source de parasites (42, 42') du revêtement conducteur (6), dont les points ont la plus courte distance de ladite au moins une source d'interférence (39, 39'), est inférieure à une distance géométrique entre la première électrode de couplage (10) et la zone de surface source d'interférence (42, 42').

5. Agencement d'antenne (100) selon la revendication 3 ou 4, **caractérisé en ce que** la distance entre ladite au moins une deuxième électrode (36, 36') de couplage et la zone de surface source d'interférence (42, 42') est inférieure à un quart de la longueur d'onde minimale des signaux parasites.

6. Agencement d'antenne (100) selon l'une des revendications 1 à 5, caractérisé que les surfaces de couplage (40, 40', 41) couplées de manière capacitive de ladite au moins une deuxième électrode de couplage (36, 36') et la structure conductrice (37) sont conçues de telle manière à être sélectivement perméables pour une bande de fréquence supérieure à 170 MHz.

7. Procédé pour le fonctionnement d'un agencement d'antenne (100), avec les étapes suivantes:
- réception de signaux utiles par le biais d'une antenne de surface, qui est conçue sous la forme d'un revêtement conducteur transparent (6) appliqué sur au moins un substrat (2-4) électriquement isolant, transparent,
- découplage des signaux utiles de l'antenne de surface par le biais d'une première électrode de couplage (10) électriquement couplée avec le revêtement (6), où la première électrode de couplage (10) est électriquement couplée avec un conducteur d'antenne non blindé linéaire (12), qui sert d'antenne linéaire pour la réception d'ondes électromagnétiques, où le conducteur d'antenne linéaire se trouve à l'extérieur d'un espace (30) pouvant être projetée par projection orthogonale parallèle sur l'antenne de surface servant de surface de projection, par lequel une base d'antenne de l'antenne linéaire devient une base d'antenne commune (13) de l'antenne linéaire et l'antenne de surface,
- découplage sélectif de signaux parasites reçus par l'antenne d'au moins une source d'interférence (39, 39') de l'antenne de surface, à l'aide d'une deuxième électrode de couplage (36, 36') couplée électriquement au revêtement (6), qui est couplée de manière capacitive avec une structure conductrice, servant de masse (37), par exemple, une carrosserie métallique de véhicule ou un encadrement de fenêtre métallique, où la deuxième électrode de couplage (36, 36') dispose d'une première surface de couplage (40, 40') et la structure conductrice (37) dispose d'une deuxième surface de couplage (41) couplée de manière capacitive à la première zone de couplage (40, 40'), et où les signaux parasites reçus de l'antenne de surface sont découplés de l'antenne de surface par le biais d'au moins une deuxième électrode de couplage (36, 36') sous la forme d'une section de bord saillante du revêtement conducteur (6).
